# EUROPÄISCHE PATENTSCHRIFT

(11) **EP 2 523 260 B1**
(45) Veröffentlichungstag und Bekanntmachung des Hinweises auf die Patenterteilung: **10.07.2013**
(21) Anmeldenummer: 11305575.0
(22) Anmeldetag: 12.05.2011
(51) Int. Cl.: H01R 13/405, H01R 13/50, H01R 13/533

(54) **Elektrische Kupplung**
Electric coupling
Raccordement électrique

(43) Veröffentlichungstag der Anmeldung: 14.11.2012
(73) Patentinhaber: Nexans, 75008 Paris (FR)
(72) Erfinder: Nachbauer, Otto, 92685, Floß (DE); Riedel, Richard, 92685, Floß (DE)
(74) Vertreter: Döring, Roger

(56) Entgegenhaltungen:
- EP-A2- 0 120 714
- FR-A- 1 500 335
- US-A- 4 043 630
- US-A- 4 932 887

## Beschreibung

Die Erfindung bezieht sich auf eine elektrische Kupplung gemäß dem Oberbegriff des Patentanspruchs 1.

Eine derartige Kupplung geht beispielsweise aus der US 4 043 630 A hervon.

Solche Kupplungen sind grundsätzlich bekannt und mit unterschiedlichen Anwendungen im Einsatz. Sie werden überall dort verwendet, wo zwei elektrische Leitungen zur Durchverbindung von elektrischen Übertragungswegen steckbar miteinander verbunden werden. Dabei kommt es in den meisten Anwendungsfällen nur darauf an, daß die zusammengesteckten Kontaktelemente ausreichend fest aneinander bzw. ineinander liegen. Das gilt auch für den Einsatz der Kupplungen für Leitungen, die in Kraftfahrzeugen verlegt sind. Hier kommt aber hinzu, daß die Leitungen und auch die Kupplungen allen Erschütterungen, insbesondere auch Vibrationen, ausgesetzt sind, die beim Betrieb eines Fahrzeugs auftreten. Durch solche Erschütterungen können Relativbewegungen zwischen den Kontaktelementen entstehen, durch welche der elektrische Kontakt zwischen denselben mit entsprechend erhöhten Übergangswiderständen verschlechtert wird.

Die FR 1 500 335 A beschreibt einen elektrischen Verbinder zum Anschluß einer Leitung an eine Elektronenröhre. In der Leitung sind unterschiedlich bemessene elektrische Leiter und außerdem Schläuche für ein Kühlmittel vorgesehen. Die Leiter enden zum Teil in Buchsen und zum Teil an der Oberfläche eines am Ende der Leitung angebrachten Formkörpers aus Isoliermaterial. Der Formkörper ist an seinem Ende konisch ausgeführt und er paßt in einen konischen Aufnahmeraum der Elektronenröhre. Beide Teile sind durch eine Überwurfmutter zusammengehalten. Zwischen dem am Ende der Leitung angebrachten Formkörper und dem Aufnahmeraum der Elektronenröhre verlaufen wendelförmige Kanäle zur Führung des durch die Schläuche der Leitung zugeführten Kühlmittels.

Aus der US 4 932 887 A geht ein Verfahren zum Verbinden von elektrischen Übertragungswegen mit einer in Flüssigkeit eingebetteten Verbindungsstelle hervor. Damit die Flüssigkeit nicht an elektrische Kontaktstellen gelangen kann, ist die Verbindungsstelle von einem Gas enthaltenden Schutzrohr umgeben. Das Verfahren wird beispielsweise bei schnellen Brütern eingesetzt.

Aus der EP 0 120 714 geht ein Verbinder für zwei elektrische Einleiterkabel für in der Ölindustrie eingesetzte Tauchpumpen hervor, der eine isolierende, viskose Flüssigkeit enthält. Der Verbinder soll gegenüber wesentlichen Änderungen von Druck und Temperatur in dem umgebenden Medium beständig sein.

Die eingangs erwähnte US 4 043 630 A beschreibt eine elektrische Kupplung zwischen einem an einer elektrischen Leitung angebrachten Buchsengehäuse und einem Stiftgehäuse eines elektrischen Geräts. Das Buchsengehäuse der Kupplung hat einen vorgefertigten Einsatz aus relativ steifem Material, der Ausnehmungen zur Aufnahme von Buchsenkontakten aufweist. Dieser Einsatz ist von einem Schutzkörper umgeben, der sich bis über die Leitung erstreckt. Im Montagezustand ragt das Buchsengehäuse mit einem konisch zulaufenden Ende in einen konischen Aufnahmeraum des Stiftgehäuses hinein. Ein am Buchsengehäuse angebrachter umlaufender Kragen liegt dann außen am Stiftgehäuse an.

Der Erfindung liegt die Aufgabe zugrunde, die eingangs geschilderte Kupplung so zu gestalten, daß der elektrische Kontakt zwischen den ineinander gesteckten Kontaktelementen mit hoher Qualität auf Dauer erhalten bleibt.

Diese Aufgabe wird entsprechend den kennzeichnenden Merkmalen des Patentanspruchs 1 gelöst.

Bei dieser Kupplung ist das elastisch verformbare Buchsengehäuse, das in seinem die Kontaktelemente umgebenden konischen Bereich mindestens einen in axialer Richtung verlaufenden Schlitz hat, im Montagezustand durch das Stiftgehäuse zusammengedrückt, weil dessen Aufnahmeraum gegenüber den Außenabmessungen des Buchsengehäuses kleinere lichte Abmessungen hat. Das Material des Schutzkörpers des Buchsengehäuses wird dadurch zusätzlich gegen die von demselben eng umgebenen, beispielsweise als Buchsenkontakte ausgeführten Kontaktelemente gedrückt. Diese Kontaktelemente sind damit auf Dauer unverrückbar im Buchsengehäuse festgelegt. Das gilt auch für die beispielsweise als Stifte ausgeführten Kontaktelemente des Stiftgehäuses, die fest und unverrückbar in dessen Schutzkörper angebracht sind. Buchsengehäuse und Stiftgehäuse sind in der fertiggestellten Kupplung wegen des geringen Untermaßes des Aufnahmeraums des Stiftgehäuses gegenüber dem Buchsengehäuse ebenfalls fest zusammengesteckt, so daß eine Relativbewegung zwischen den jeweiligen Kontaktelementen ausgeschlossen werden kann. Die Kontaktsicherheit der Kupplung ist damit auf Dauer in hoher Qualität gesichert, auch wenn dieselbe wiederholt und auch über einen längeren Zeitraum Vibrationen ausgesetzt ist.

Ein Ausführungsbeispiel des Erfindungsgegenstandes ist in den Zeichnungen dargestellt.

Es zeigen:
Fig. 1 und 2 ein Stiftgehäuse und ein Buchsengehäuse einer elektrischen Kupplung im Schnitt.
Fig. 3 eine Kupplung nach der Erfindung mit den zusammengesteckten Teilen der Fig. 1 und 2, ebenfalls im Schnitt.
Fig. 4 eine Stirnansicht des Buchsengehäuses nach Fig. 2.

Die Kupplung nach der Erfindung wird im folgenden in einer Ausführungsform mit zwei Kontaktelementen zum Anschluß von zweiadrigen elektrischen Leitungen beschrieben.

Sie kann aber für Leitungen mit mehr als zwei Adern auch mehr als zwei Kontaktelemente haben. Die geometrische Form der ineinander steckbaren Kontaktelemente ist beliebig, solange ein fester Sitz derselben ineinander gegeben ist. Sie sind in den Zeichnungen nur schematisch angedeutet. Stellvertretend für andere Ausführungsformen werden in der folgenden Beschreibung die Kontaktelemente des Buchsengehäuses als "Buchsenkontakte" und die des Stiftgehäuses als "Stifte" bezeichnet.

In Fig. 1 ist ein Stiftgehäuse S einer elektrischen Kupplung dargestellt, das einen Schutzkörper 1 aus Isoliermaterial mit einem an einer Stirnseite eine Öffnung aufweisenden Aufnahmeraum 2 zur Aufnahme eines Buchsengehäuses B (Fig. 2) der Kupplung hat. In dem Aufnahmeraum 2 sind zwei als Stifte 3 und 4 ausgebildete elektrische Kontaktelemente fest und unverrückbar angeordnet, an welche auf der der Öffnung gegenüberliegenden Seite des Schutzkörpers 1 die Leiter von zwei elektrischen Adern 5 und 6 einer nicht mit dargestellten elektrischen Leitung angeschlossen sind. Die elektrische Verbindung zwischen den Leitern und den Stiften 3 und 4 kann in üblicher Technik erfolgen, beispielsweise durch Crimpen. Der Aufnahmeraum 2 ist zumindest in dem die Stifte 3 und 4 umgebenden Bereich konisch ausgeführt, mit in Richtung der Öffnung des Stiftgehäuses S zunehmenden Abmessungen.

Fig. 2 zeigt ein Buchsengehäuse B einer elektrischen Kupplung, das in Montageposition in das Stiftgehäuse S eingesteckt ist (Fig. 3). Es hat einen Schutzkörper 7 aus Isoliermaterial, in dem zwei Buchsenkontakte 8 und 9 angeordnet sind, an welche die Leiter von zwei Adern 10 und 11 einer ebenfalls nicht mit dargestellten elektrischen Leitung in üblicher Technik angeschlossen sein können. Der den Adern 10 und 11 abgewandte Bereich des Schutzkörpers 7 ist konisch ausgeführt, mit sich zu seiner Steckseite hin verkleinernden radialen Abmessungen. An dieser Steckseite hat der Schutzkörper 7 Öffnungen, durch welche die Buchsenkontakte 8 und 9 zugänglich sind.

Die Buchsenkontakte 8 und 9 werden vom Material des Schutzkörpers 7 eng umschlossen. Dazu kann der Schutzkörper 7 in einem Spritzgießwerkzeug um die Buchsenkontakte 8 und 9 herumgespritzt sein. Der Schutzkörper 7 kann aber auch mit frei bleibenden Ausnehmungen für die Buchsenkontakte 8 und 9 sowie die Adern 10 und 11 maßgenau vorgefertigt sein. Die Buchsenkontakte 8 und 9 können dann nach dem Anschluß der Leiter der Adern 10 und 11 in derartige Ausnehmungen eingeschoben werden. Dabei legen sie sich dicht an die Wandungen der Ausnehmungen des Schutzkörpers 7 an. Um die Adern 10 und 11 herum können innerhalb des Schutzkörpers 7 Dichtelemente 12 und 13 angebracht sein, welche die Buchsenkontakte 8 und 9 gegenüber Feuchtigkeit schützen, die gegebenenfalls über die Adern 10 und 11 eindringen könnte. Die Dichtelemente 12 und 13 verhindern auch die Übertragung von mechanischen Belastungen, insbesondere von Vibrationen, von den Adern 10 und 11 auf die Buchsenkontakte 8 und 9.

Die Stifte 3 und 4 des Stiftgehäuses S sind so bemessen, daß sie mit hoher Kontaktgabe in die Buchsenkontakte 8 und 9 des Buchsenteils B passen. Sie sind fest und unverrückbar im Schutzkörper 1 des Stiftgehäuses S angebracht. In der fertigen Kupplung greifen die Stifte 3 und 4 in die Buchsenkontakte 8 und 9 ein. Die lichte Weite des Aufnahmeraums 2 des Stiftgehäuses S ist in dessen radialer Richtung etwas kleiner als die radialen Außenabmessungen des Buchsengehäuses B. Der entsprechende Unterschied in den Abmessungen von Aufnahmeraum 2 des Stiftgehäuses S und Buchsengehäuse B muß so bemessen sein, daß das Buchsengehäuse B ohne allzu großen Kraftaufwand in das Stiftgehäuse S eingesteckt werden kann. Er soll aber ausreichend groß sein, um sicherzustellen, daß das Buchsengehäuse B zumindest in seinem die Buchsenkontakte 8 und 9 umgebenden Bereich elastisch zusammengedrückt wird. Das Material des Schutzkörpers 7 wird dann zusätzlich an die Buchsenkontakte 8 und 9 angedrückt.

Um die elastische Verformbarkeit des Schutzkörpers 7 des Buchsengehäuses B sicherzustellen, weist derselbe im Bereich der Buchsenkontakte 8 und 9 mindestens einen in axialer Richtung verlaufenden Schlitz 14 auf, dessen Länge vorzugsweise der Länge der Buchsenkontakte 8 und 9 entspricht. Die lichte Weite des Schlitzes 14 wird dann verringert, wenn der Schutzkörper 7 durch das Stiftgehäuse S zusammengedrückt wird. In bevorzugter Ausführungsform sind gemäß Fig. 4 vier in Umfangsrichtung gegeneinander versetzte, sich in axialer Richtung erstreckende Schlitze 15, 16, 17 und 18 im Schutzkörper 7 des Buchsengehäuses B vorhanden.

## Patentansprüche

1. Elektrische Kupplung, welche ein Stiftgehäuse (S) und ein Buchsengehäuse (B) aufweist, die mit ineinander steckbaren, jeweils in einem Schutzköper (1,7) aus Isoliermaterial angeordneten elektrischen Kontaktelementen ausgerüstet sind, an welche jeweils elektrische Leiter von elektrischen Leitungen angeschlossen sind, bei welcher die beiden Schutzkörper (1,7) eine Steckseite und eine Anschlußseite für die jeweilige elektrische Leitung aufweisen, bei welcher der Schutzkörper (7) des Buchsengehäuses (B) auf seiner Steckseite mit sich zu seinem Ende verkleinernden äußeren Abmessungen konisch ausgeführt ist, bei welcher der Schutzkörper (1) des Stiftgehäuses (S) einen Aufnahmeraum (2) aufweist, der analog zum Schutzkörper (7) des Buchsengehäuses (B) zu dessen Aufnahme konisch ausgeführt ist, und bei welcher die zu den Kontaktelementen des Buchsengehäuses (B) komplementären Kontaktelemente des Stiftgehäuses (S) fest und unverrückbar im Schutzkörper (1) des Stiftgehäuses (S) angebracht sind, **dadurch gekennzeichnet,**
- **daß** die Kontaktelemente des Buchsengehäuses (B) mit ihren Außenflächen dicht am Material des Schutzkörpers (7) desselben anliegen,
- **daß** das Buchsengehäuse (B) in seinem konischen Bereich elastisch verformbar ist und mindestens einen in axialer Richtung verlaufenden Schlitz (14) hat, dessen Länge der Länge der Kontaktelemente des Buchsengehäuses (B) entspricht und
- **daß** die lichten radialen Abmessungen des Aufnahmeraums (2) des Stiftgehäuses (S) geringfügig kleiner als die radialen Außenabmessungen des Buchsengehäuses (B) sind.

2. Kupplung nach Anspruch 1, **dadurch gekennzeichnet, daß** die Kontaktelemente des Buchsengehäuses (B) dicht an den Wandungen von Ausnehmungen anliegen, die in einem vorgefertigten Schutzkörper (7) des Buchsengehäuses (B) vorhanden sind.

## Claims

1. An electrical coupling, comprising a pin housing (S) and a socket housing (B), both having electrical contact elements which are insertable into each other and surrounded by a protecting body (1,7) of insulating material, and to which respectively electrical conductors of electrical lines are connected, wherein the two protecting bodies have a plug end and a connecting end for the corresponding electrical line, wherein the protecting body (7) of the socket housing (B) has conical dimensions on its plug end, wherein the protecting body (1) of the pin housing (S) has a receiving room which is conical corresponding to the socket housing (B) and wherein the contact elements of the pin housing (S) are fixed immovably in the same, **characterized in**
- **that** the contact elements of the sockethousing (B)a bu twith their outer surfaces firmly to the material of the same,
- **that** the socket housing (B) is elastically deformable in its conical area and has at least one axially extending slot(14) the length of which corresponds to the length of the contact elements of the socket housing (B) and
- **that** the radial inside dimensions of the pin housing (S) are a little bit smaller than the radial outer dimensions of the socket housing (B).

2. Coupling according to claim 1, **characterized in that** the contact elements of the socket housing (B) a but firmly to the walls of recesses, which are provided within a prefabricated protecting body (7) of the socket housing (B).

## Revendications

1. Accouplement électrique qui présente un boîtier (S) de tige et un boîtier (B) de douille doté d'éléments de contact électrique enfichables l'un dans l'autre et chacun disposé dans un corps de protection (1,7) respectif en matériau isolant,
des conducteurs électriques de circuit électrique étant raccordés à l'accouplement électrique,
les deux corps de protection (1,7) présentant un côté d'enfichage et un côté de raccordement pour le circuit électrique respectif,
le corps de protection (7) du boîtier (B) de douille étant conique sur son côté d'enfichage avec des dimensions extérieures qui se rétrécissent en direction d'une de ses extrémités,
le corps de protection (1) du boîtier (S) de tige présentant un espace de réception (2) de configuration conique similaire à celle du corps de protection (7) du boîtier (B) de douille de manière à pouvoir le reprendre,
les éléments de contact du boîtier (S) de tige, complémentaires des éléments de contact du boîtier (B) de douille, étant disposés solidairement et immobilisés dans le corps de protection (1) du boîtier (S) de tige,
**caractérisé en ce**
**que** les éléments de contact du boîtier (B) de douille reposant étroitement par leur surface extérieure sur le matériau du corps de protection (7),
**que** le boîtier (B) de douille est déformable élastiquement dans sa partie conique et possède au moins une fente (14) qui s'étend dans la direction axiale et dont la longueur correspond à la longueur des éléments de contact du boîtier (B) de douille et
**que** les dimensions radiales intérieures de l'espace de réception (2) du boîtier (S) de tige sont légèrement inférieures aux dimensions radiales extérieures du boîtier (B) de douille.

2. Accouplement selon la revendication 1, **caractérisé en ce que** les éléments de contact du boîtier (B) de douille reposent étroitement sur les parois de découpes prévues dans un corps de protection (7) préfabriqué du boîtier (B) de douille.
